# EUROPÄISCHE PATENTSCHRIFT

(11) **EP 0 180 541 B1**
(45) Veröffentlichungstag und Bekanntmachung des Hinweises auf die Patenterteilung: **02.11.1989**
(21) Anmeldenummer: 85810469.8
(22) Anmeldetag: 14.10.1985
(51) Int. Cl.: B41F 35/02

(54) **Verfahren und Anlage zum Reinigen einer Druckform**
Method and device for cleaning a printing form
Procédé et dispositif de nettoyage d'une forme d'impression

(30) Priorität: 31.10.1984 CH 5241/84
(43) Veröffentlichungstag der Anmeldung: 07.05.1986
(73) Patentinhaber: H. Schneebeli & Co.AG, CH-8050 Zürich (CH)
(72) Erfinder: Schneebeli, Hanspeter, CH-8051 Zürich (CH)
(74) Vertreter: Justitz-Wormser, Daisy P., Dipl.-Chem.

(56) Entgegenhaltungen:
- FR-A- 1 012 324
- FR-A- 1 146 383
- FR-A- 1 249 140
- FR-A- 2 288 616
- FR-A- 2 293 252
- GB-A- 326 588
- GB-A- 2 003 840
- US-A- 3 656 493

## Beschreibung

Herkömmlich werden Druckformen, z. B. Druckzylinder, mit Lösungsmitteln gereinigt, indem die Druckform in einer Reinigungskabine über ein gelochtes Rohr mit dem Lösungsmittel besprüht wird. Dabei werden die Farbreste auf der Druckform wenigstens teilweise im Lösungsmittel aufgelöst. Die gelösten Farbreste akkumulieren im Lösungsmittel, so dass dieses relativ oft ausgewechselt werden muss. Das verschmutzte Lösungsmittel ist dabei nur schwer umweltfreundlich zu beseitigen. Es ist auch sehr aufwendig, das Lösungsmittel in einem geschlossenen Kreislauf einzusetzen, weil die gelösten Farbreste schlecht chemisch wieder vom Lösungsmittel getrennt werden können. Ausserdem gefährdet bei bekannten Anlagen der Kontakt mit dem Lösungsmittel und seinen Dämpfen das Bedienungspersonal.

Eine Vorrichtung gemäss Oberbegriff des Anspruchs 3 ist aus FR-A 1 249140 bekannt : Auf einem schwenkbaren Tisch wird eine flache Druckform befestigt und in senkrechte Lage geschwenkt. Zum Reinigen der Druckform fährt ihr ein Wagen entlang mit einer rotierenden, walzenförmigen Bürste und zwei Reihen von Sprühdüsen. Zunächst wird über die eine Sprühdüsenreihe ein Lösungsmittel auf die Druckform gesprüht. Damit werden, unterstützt durch die Bürste, die Farbrückstände gelöst. Anschliessend wird durch die zweite Sprühdüsenreihe die Druckform mit Frischwasser gespült.

Ein Verfahren gemäß Oberbegriff des Anspruchs 1 ist aus der FR-A 1 012 324 bekannt. Hier wird in einer abgeschlossenen Kammer über ein horizontales Rohr mit einer Reihe von Öffnungen ein Lösungsmittel auf eine darunter drehbar gelagerte und angetriebene Feuchtwalze gesprüht. Damit werden die Farbrückstände auf der Feuchtwalze gelöst und abgeschleudert.

Aus der FR-A 2 288 616 ist eine Vorrichtung zum Reinigen von Siebdrucksieben bekannt. Das zu reinigende Sieb wird in einer Kammer auf einen Rahmen gespannt Unterhalb des Siebes sind zwei um ihre Achse drehbare Rohre mit je einer Reihe von Sprühdüsen angeordnet. Ueber diese Düsen wird das Sieb mit einem Lösungsmittel besprüht. Das zurückfliessende Lösungsmittel wird über ein Filter und eine Pumpe rezykliert. Die Lösungsmitteldämpfe werden abgesaugt.

Eine ähnliche Vorrichtung zum Reinigen von Siebdrucksieben, mit welchen wasserlösliche Farben gedruckt wurden, ist aus der US-A 3 656 493 bekannt. Hier wird ein Schlitten in einem zweidimensionalen Muster über das Sieb geführt. Der Schlitten trägt eine Düse, mit welcher das Sieb mit einem Dampf- oder Wasserstrahl abgespritzt wird. Der Speisedruck der Düse ist wesentlich unter 20 bar, weil sonst das Sieb zerfetzt würde. Diese Vorrichtung eignet sich nur für Siebe, die wasserlösliche Farbrückstände haben. Für wasserunlösliche Farben müssten, wie bei der FR-A 2 288 616, andere Lösungsmittel verwendet werden.

Alle diese beschriebenen Vorrichtungen arbeiten mit einem Lösungsmittel und relativ niedrigen Drücken, basieren also auf dem Lösen der Farbreste mittels des Lösungsmittels. In einigen dieser Vorschläge wird zwar das Lösungsmittel in einem geschlossenen Kreislauf, allenfalls mit einem Filter, umgewälzt doch akkumulieren die gelösten Farbreste im Lösungsmittel, so dass es relativ oft ausgetauscht werden muss, was die erwähnten Probleme mit der Entsorgung nach sich zieht.

Der Erfindung liegt die Aufgabe zugrunde, die Gefährdung des Bedienungspersonals durch Lösungsmitteldämpfe zu reduzieren.

Diese Aufgabe wird mit den kennzeichnenden Merkmalen der Ansprüche 1 und 3 gelöst.

Der Kem dieser Lösung liegt darin, dass die Farbreste durch den Impuls eines Wasserstrahls abgelöst werden, also einer Flüssigkeit, in welcher die Farbreste nicht löslich sind.

Dadurch ist es möglich, die abgelösten Farbreste durch einfaches Filtrieren wieder vom Wasser zu trennen, so dass das Wasser in einem geschlossenen Kreislauf eingesetzt werden kann und keine flüssigen Abfälle anfallen. Die abfiltrierten Farbreste sind umweltfreundlich beseitigbar, z. B. durch Verbrennen in Müllverbrennungsanlagen. Da als Reinigungsflüssigkeit bloss Wasser erforderlich ist, ist das Bedienungspersonal weder durch Hautkontakt noch durch Dämpfe gefährdet. Zudem ist die bei den herkömmlichen Reinigungsflüssigkeiten akute Explosions- und Brandgefahr beseitigt.

Aus der GB-A 2 003 840 ist es zwar bekannt, Plastikbehälter für Lebensmittel wie Früchte, Gemüse, Fleisch, Fisch oder Getränke mit einem Hochdruckwasserstrahl zu reinigen. Das Wasser kann in einem geschlossenen Kreislauf mit einer Hochdruckpumpe und Filtern umgewälzt werden. Da die Lebensmittel teilweise im Wasser gelöst werden, muss das Wasser ebenfalls periodisch gewechselt werden. Hier entsteht allerdings kein Entsorgungsproblem, weil das verschmutzte Wasser problemlos in die Kanalisation geleitet werden kann.

Nachfolgend wird ein Ausführungsbeispiel der Erfindung anhand der Zeichnung beschrieben. Darin zeigt :
Fig. 1 ein Schema einer Anlage,
Fig. 2 einen Axialschnitt durch eine Reinigungskabine,
Fig. 3 einen Schnitt längs der Linie lll-lll in Fig. 2,
Fig. 4 eine Variante mit drehbarem Düsenhalter.

Die Anlage gemäss Fig. 1 umfasst eine Reinigungskabine 1, in welcher ein Druckzylinder 2 mit einem Hochdruckwasserstrahl gereinigt wird. Das Wasser 10 wird aus einem Behälter 8 über eine Saugleitung 9 von einer Hochdruckpumpe 3 angesaugt und über eine Hochdruckleitung 4 mit einem Druck zwischen etwa 100 und 500 bar der Düse in der Kabine 1 zugeführt. An der Kabine 1 ist eine Abflussleitung 5 angeschlossen, welche das verschmutzte Wasser über ein Verteilersieb 6 einer Filteranlage 7 zuführt. Die Filteranlage 7 umfasst ein über zwei Umlenkwalzen 22, 23 gespanntes endloses Sieb 21, welches ein Einweg-Papierfilterband 25 trägt. Eine der Walzen 22, 23 ist motorisch angetrieben. Das Filterband 25 wird dabei von einer Vorratsrolle 20 abgezogen, gelangt über eine Umlenkwalze 24 auf das Sieb 21 und fällt am andem Ende in einen Behälter 26. Das durch die Filteranlage 7 gereinigte Wasser tropft zurück in den Wasserbehälter 8.

Falls aus Platzgründen die Filteranlage 7 nicht unterhalb der Reinigungskabine 1 angeordnet werden kann, ist in der Abflussleitung 5 zusätzlich eine Rücklaufpumpe 16 angeordnet, welche das verschmutzte Wasser über Leitungen 17, 18 dem Verteilersieb 6 zuführt.

Fig. 2 zeigt einen Schnitt durch die Reinigungskabine 1, welche einen wannenförmigen Unterteil 1b und einen schliessbaren Deckel 1a aufweist. Der Druckzylinder 2 trägt auf seinen Lagerzapfen 31 die Innenringe 30 von Wälzlagem. Die Ringe 30 sind auf Rollen 33, 35 gelagert. Die Rolle 35 ist über eine Welle 36 durch einen Motor 37 antreibbar. Dadurch wird der Zylinder 2 langsam gedreht. Während dieser Drehung spritzt ein Hochdruckwasserstrahl aus einer Düse 12 gegen die Zylinderoberfläche und löst durch seinen Impuls auf dem Druckzylinder haftende Farbreste ab. Die Rolle 33 kann gegenüber ihrem Lager 34 axial verschiebbar sein, um unterschiedlich lange Druckzylinder 2 aufnehmen zu können.

Die Düse 12 ist in einem Düsenhalter 40 angeordnet, der auf einem längs einer C-Profilschiene verschiebbaren Schlitten 50 befestigt ist. Die Längsbewegung des Schlittens 50 wird durch eine am Schlitten 50 befestigte, über Umlenkräder 58, 59 geführte endlose Kette 57 gesteuert. Das eine Umlenkrad 59 wird dazu durch einen reversierbaren Motor 60 angetrieben. Das Wasser wird über einen mit der Hochdruckleitung 4 verbundenen Hochdruckschlauch 41 und Bohrungen 42, 43 der Düse 12 zugeführt.

Statt der Kette 57 kann auch eine Gewindespindel vorgesehen werden, die in eine am Schlitten 50 befestigte Mutter eingreift.

Zur Einstellung des Abstandes zwischen der Düse 12 und der Oberfläche des Druckzylinders 2 ist die Schiene 51 in der Höhe einstellbar. Dazu ist die Schiene 51 an Schwenkarmen 52 befestigt, die am einen Ende mittels eines Lagers 53 schwenkbar gelagert sind. Ihre Schwenkstellung wird durch einen Zylinder 54 mittels dessen Kolbenstange 55 über Steuerleitungen 56 eingestellt.

Statt der in der Höhe einstellbaren Schiene 51 kann auch eine fest montierte Schiene vorgesehen werden. Auf dem Schlitten 50 ist in diesem Fall eine vertikale Führung vorgesehen, durch welche der Düsenhalter 40 in der Höhe einstellbar geführt ist. Die vertikale Stellung des Düsenhalters kann z. B. durch ein mit einer Zahnstange kämmendes Zahnrad eingestellt werden.

Um auch die Stimflächen 32 des Zylinders 2 durch den Wasserstrahl bestreichen zu können, ist der Düsenhalter 40 auf dem Schlitten 50 schwenkbar gelagert. Dazu weist der Schlitten 50 vertikale Flansche 48 auf, in welchen der zylindrische Düsenhalter 40 gelagert ist. Die Düse 12 ist in einem radialen Aufsatz 44 angeordnet. Mit dem Düsenhalter 40 ist ein radialer Arm 47 verbunden, der an der Kolbenstange eines Zylinders 45 angelenkt ist. Der Zylinder 45 wird über Steuerleitungen 46 angesteuert.

Damit kann während der Verschiebung des Schlittens 50 sowohl der Abstand der Düse 12 von der Oberfläche des Zylinders 2 als auch der Schwenkwinkel der Düse 12 optimal der Kontur des Druckzylinders angepasst werden.

Diese Düsenbewegungen können vorprogrammiert werden, so dass der ganze Reinigungsvorgang automatisch abläuft. Es ist jedoch zum selben Zweck auch möglich, in der Kabine Fühler vorzusehen, welche die Kontur des Druckzylinders abtasten und entsprechend die Bewegungen der Düse steuern.

Als Variante zu einer schwenkbaren Düse ist in Fig. 4 eine im Betrieb rotierende Düse dargestellt Der Düsenhalter 62 ist um eine vertikale Achse drehbar auf einem Zapfen 61 des Schlittens 50' befestigt. Die mit dem Hochdruckschlauch 41 kommunizierenden Bohrungen 63, 64 sind mit einer Ringnut 65 im Düsenhalter 62 verbunden. Die Achsen der mit der Ringnut 65 verbundenen Düsen 12 sind windschief zur Achse des Zapfens 61 angeordnet, so dass der Rückstoss des aus den Düsen 12 austretenden Wasserstrahls ein Drehmoment auf den Düsenhalter 62 ausübt und diesen rasch dreht.

Um ein Rosten der Druckform zu vermeiden, kann dem Wasser im Kreislauf ein Antikorrosionsmittel beigegeben werden.

## Patentansprüche

1. Verfahren zum Reinigen eines Druckzylinders (2) von Farbrückständen mittels einer Flüssigkeit, dadurch gekennzeichnet, dass der Druckzylinder (2) mit einem Hochdruckwasserstrahl mit einem Speisedruck über 100 bar abgespritzt wird, derart, dass die Farbrückstände rein mechanisch durch den Impuls des Wasserstrahls abgelöst werden.

2. Verfahren nach Anspruch 1, dadurch gekennzeichnet, dass das auf die Druckform (2) aufgespritzte Wasser aufgefangen, filtriert und anschliessend in einem geschlossenen Kreislauf wiederverwendet wird.

3. Anlage zur Durchführung des Verfahrens nach Anspruch 1, umfassend eine Reinigungskabine (1) mit Auflagern (33, 35) für eine Druckform (2) und mit einer Düse (12), die auf einem Düsenhalter (40) befestigt ist, der in der Kabine (1) längs einer Linie verschiebbar ist, ein über eine Abflussleitung (5) mit der Kabine (1) verbundenes Filter (7) sowie eine Pumpe (3), deren Druckseite über einen Schlauch (41) mit der Düse (12) verbunden ist, dadurch gekennzeichnet, dass die Pumpe (3) als Hochdruck-Wasserpumpe mit einem Betriebsdruck über 100 bar ausgebildet ist, dass der Schlauch (41) ein Hochdruckschlauch ist, dass auf dem Düsenhalter (40) bloss eine einzige Düse (12) befestigt ist, dass die Auflager aus zwei Rollenpaaren (33, 35) für die Auflage von Zapfen (31) der als Druckzylinder ausgebildeten Druckform (2) bestehen, und dass eines der Rollenpaare (35) mit einem Motor (37) zur langsamen Drehung des Druckzylinders verbunden ist.

4. Anlage nach Anspruch 3, dadurch gekennzeichnet, dass die Saugseite der Pumpe (3) mit der Abflusseite des Filters (7) verbunden ist.

5. Anlage nach Anspruch 3 oder 4, dadurch gekennzeichnet, dass das Filter (7) ein von einer Vorratsrolle (20) abziehbares Filterband (25) umfasst.

6. Anlage nach einem der Ansprüche 3 bis 5, dadurch gekennzeichnet, dass die Verschiebungslinie des Düsenhalters (40) gegenüber den Auflagem (33, 35) einstellbar ist.

7. Anlage nach einem der Ansprüche 3 bis 6, dadurch gekennzeichnet, dass der Düsenhalter (40) schwenkbar ist.

## Claims

1. A method for cleaning colour residues from a printing cylinder by means of a liquid, characterised in that the printing cylinder (2) is sprayed with a high-pressure water jet with a feed pressure of over 100 bar, in such a manner, that the colour residues are removed wholly mechanically by the impact of the water jet

2. A method according to Claim 1, characterised in that the water sprayed on the printing attachment (2) is collected, filtered and thereafter re-used in a closed cycle.

3. An apparatus for carrying out the method according to Claim 1, comprising a cleaning cabin (1) with supports (33, 35) for a printing attachment (2) and with a nozzle (12) which is fast with a nozzle holder (40) which is slidable in the cabin (1) along a line, a filter (7) connected to the cabin (1) through an outlet conduit (5) as well as a pump (3), the delivery side of which is connected through a hose (41) with the nozzle (12), characterised in that the pump (3) is constructed as a high-pressure pump with an operating pressure greater than 100 bar, that the hose (41) is a high-pressure hose, that only one nozzle (12) is mounted on the nozzle holder (40), that the support consists of two roller pairs (33, 35) for receiving the journals (31) of the printing attachment (2) having the form of a printing cylinder, and that one of the roller pairs (35) is connected with a motor (37) for slow rotation of the printing cylinder.

4. An apparatus according to Claim 3, characterised in that the intake side of pump (3) is connected with the discharge side of filter (7).

5. An apparatus according to Claim 3 or 4, characterised in that the filter (7) comprises a filter belt (25) which can be drawn from a magazine roll (20)..

6. An apparatus according to any one of Claims 3 to 5, characterised in that the line of displacement of the nozzle holder (40) is adjustable relative to the supports (33, 35).

7. An apparatus according to any one of Claims 3 to 6, characterised in that the nozzle holder (40) is pivotable.

## Revendications

1. Procédé de nettoyage pour débarrasser un cylindre d'impression (2) des restes de colorants au moyen d'un liquide, caractérisé en ce qu'un jet d'eau sous haute pression est projeté sur le cylindre d'impression sous une pression d'alimentation de plus de 100 bars de telle sorte que les restes ou résidus de colorants soient détachés d'une manière simplement mécanique par la force impulsive du jet d'eau.

2. Procédé selon la revendication 1, caractérisé en ce que l'eau projetée sur la forme d'impression (2) est recueillie, filtrée et réutilisée ensuite dans un cycle fermé.

3. Dispositif pour la mise en oeuvre du procédé selon la revendication 1, comprenant une cellule de nettoyage (1) pourvue d'appuis (33, 35) pour une forme d'impression (2) et d'une buse (12) fixée sur un porte-buse (40) déplaçable dans la cellule (1) le long d'une ligne, un filtre (7) raccordé par une conduite d'écoulement (5) à la cellule (1), ainsi qu'une pompe (3) dont le côté refoulement est relié par un tuyau flexible (41) à la buse (12), caractérisé en ce que la pompe (3) est réalisée comme une pompe à eau haute pression dont la pression de service est de plus de 100 bars ; en ce que le tuyau flexible (41) est un tuyau flexible haute pression ; en ce qu'une seule buse (12) uniquement est fixée sur le porte-buse (40) ; en ce que les appuis se composent de deux paires de galets (33, 35) pour le soutien des tourillons (31) de la forme d'impression (2) conçue comme un cylindre d'impression ; et en ce que l'une des paires de galets (35) est reliée à un moteur (37) pour la rotation lente du cylindre d'impression.

4. Dispositif selon la revendication 3, caractérisé en ce que le côté aspiration de la pompe (3) est raccordé au côté écoulement du filtre (7).

5. Dispositif selon l'une quelconque des revendications 3 et 4, caractérisé en ce que le filtre (7) se compose d'une bande filtrante (25) à prélever d'un rouleau d'approvisionnement (20).

6. Dispositif selon l'une quelconque des revendications 3 à 5, caractérisé en ce que la ligne de déplacement du porte-buse (40) est réglable par rapport aux appuis (33, 35).

7. Dispositif selon l'une quelconque des revendications 3 à 6, caractérisé en ce que le porte-buse (40) est orientable.
